# DEMANDE DE BREVET EUROPEEN

(11) **EP 4 738 047 A1**
(43) Date de publication de la demande: **06.05.2026**
(21) Numéro de dépôt: 25201551.6
(22) Date de dépôt: 11.09.2025
(51) Int. Cl.: G05G 9/047

(54) **DISPOSITIF DE COMMANDE MÉCATRONIQUE COMPACT DE TYPE « JOYSTICK » AVEC FONCTION RÉTRO-ÉCLAIRAGE**

(30) Priorité: 31.10.2024 FR 2411930
(71) Demandeur: Stellantis Auto SAS, 78300 Poissy (FR)
(72) Inventeur: ALBARET, CHRISTOPHE, 95330 DOMONT (FR)
(74) Mandataire: PSIP

(57) **Abrégé**

La présente invention concerne un dispositif (14) de commande d'une interface homme-machine, dite IHM, embarqué dans un véhicule. En effet, le dispositif comprend un boîtier configuré pour recevoir une rotule (142) mobile en rotation dans le boîtier autour d'un point de pivot et comprenant un alésage configuré pour recevoir un arbre d'un levier (141), le levier étant mobile en translation par rapport à la rotule selon un axe vertical correspondant à l'axe de l'alésage et passant par le point de pivot, le levier étant en appui sur un premier bouton poussoir. La rotule comprend également des ergots en appui sur des supports (143) chacun mobile en translation par rapport au boîtier selon un axe parallèle à l'axe vertical et étant en appui sur des deuxièmes boutons poussoirs. Les premiers et deuxième boutons poussoirs sont notamment configurés pour commander l'IHM en fonction d'un déplacement du levier.

## Description

### Domaine technique

L'invention concerne un dispositif et un système de commande ou de contrôle d'une interface homme-machine d'un véhicule, notamment de type automobile. La présente invention concerne également un système embarqué comprenant un tel dispositif.

### Arrière-plan technologique

Les véhicules contemporains intègrent de plus en plus de systèmes embarqués, certains de ces systèmes embarqués nécessitant nécessitant des interactions avec un occupant du véhicule, par exemple le conducteur ou un passager, afin de les activer ou de les régler par exemple. Des dispositifs de commande ou de contrôle d'interfaces homme-machine, dites IHM, reliés à ces systèmes embarqués sont ainsi de plus en plus nombreux à bord du véhicule, notamment dans l'habitacle de certains véhicules.

Dans le but de simplifier le poste de conduite tout en gardant, voire en augmentant, le nombre de commandes accessibles au conducteur, il convient à la fois de miniaturiser des dispositifs de commande et de les optimiser, c'est-à-dire d'augmenter le nombre de contrôles possibles réalisés à l'aide d'un même dispositif de commande.

Un problème se pose alors de définir une solution pour commander un système embarqué, laquelle est à la fois compacte, ergonomique et intuitive.

### Résumé de la présente invention

Un objet de la présente invention est de résoudre au moins l'un des problèmes de l'arrière-plan technologique décrit précédemment.

Un objet de la présente invention est notamment de proposer un dispositif de commande qui soit à la fois compact, ergonomique et intuitif permettant ainsi de commander précisément un système embarqué dans un véhicule.

Un autre objet de la présente invention est de simplifier un levier de commande multifonction.

Selon un premier aspect, la présente invention concerne un dispositif de commande d'une interface homme-machine, dite IHM, embarqué dans un véhicule, le dispositif comprenant un boîtier configuré pour recevoir une rotule, la rotule étant mobile en rotation dans le boîtier autour d'un point de pivot et comprenant un alésage configuré pour recevoir un arbre d'un levier, le levier étant mobile en translation par rapport à la rotule selon un axe vertical correspondant à l'axe de l'alésage et passant par le point de pivot, le levier étant en appui sur un premier bouton poussoir,
la rotule comprenant des ergots en appui sur des supports chacun mobile en translation par rapport au boîtier selon un axe parallèle à l'axe vertical, les supports étant en appui sur des deuxièmes boutons poussoirs,
les premiers et deuxième boutons poussoirs étant configurés pour commander l'IHM en fonction d'un déplacement du levier.

Un tel dispositif permet alors de commander l'interface homme-machine selon plusieurs ordres associés aux boutons poussoirs, lesquels sont activés par déplacement du levier.

Selon une variante, le levier est en appui sur le premier bouton poussoir au travers d'une membrane et les supports sont en appui sur les deuxièmes boutons poussoirs au travers de la membrane.

Selon une autre variante, le dispositif comprend en outre une diode électroluminescente configurée pour émettre de la lumière au travers de la membrane et du levier jusqu'à une face de diffusion du levier, la membrane et une partie du levier étant translucides.

Selon encore une variante, le dispositif comprend en outre une carte électronique configurée pour recevoir les boutons poussoirs et la diode électroluminescente.

Selon une variante supplémentaire, le levier est réalisé par injection bi-matière.

Selon une autre variante, le dispositif comprend quatre supports.

Selon encore une variante, les boutons poussoirs sont des micro-contacteurs.

Selon encore une autre variante, le dispositif est agencé dans une portière, sur une planche de bord ou sur un volant du véhicule.

Selon un deuxième aspect, la présente invention concerne un système embarqué comprenant un dispositif tel que décrit ci-dessus selon le premier aspect de la présente invention et un écran.

Selon un troisième aspect, la présente invention concerne un véhicule comprenant le dispositif tel que décrit ci-dessus selon le premier aspect de la présente invention ou un système embarqué tel que décrit ci-dessus selon le deuxième aspect de la présente invention.

### Brève description des figures

D'autres caractéristiques et avantages de la présente invention ressortiront de la description des exemples de réalisation particuliers et non limitatifs de la présente invention ci-après, en référence aux figures 1 à 4 annexées, sur lesquelles :
[Fig. 1] illustre schématiquement une partie d'un habitacle d'un véhicule, selon un exemple de réalisation particulier de la présente invention ;
[Fig. 2] illustre schématiquement un dispositif de commande présent dans l'habitacle du véhicule de la figure 1, selon un exemple de réalisation particulier et non limitatif de la présente invention ;
[Fig. 3] illustre schématiquement une vue en coupe du dispositif de commande de la figure 2, selon un exemple de réalisation particulier et non limitatif de la présente invention ; et
[Fig. 4] illustre un éclaté du dispositif de commande de la figure 2, selon un exemple de réalisation particulier et non limitatif de la présente invention.

### Description des exemples de réalisation

Un dispositif de de commande d'une interface homme-machine, dite IHM, embarqué dans un véhicule et un système embarqué comprenant un tel dispositif vont maintenant être décrits dans ce qui va suivre en référence conjointement aux figures 1 à 4. Des mêmes éléments sont identifiés avec des mêmes signes de référence tout au long de la description qui va suivre.

Les termes « premier(s) », « deuxième(s) » (ou « première(s) », « deuxième(s) »), etc. sont utilisés dans ce document par convention arbitraire pour permettre d'identifier et de distinguer différents éléments (tels que des opérations, des moyens, etc.) mis en œuvre dans les modes de réalisation décrits ci-après. De tels éléments peuvent être distincts ou correspondre à un seul et unique élément, selon le mode de réalisation.

Selon un exemple particulier et non limitatif de réalisation de la présente invention, l'invention concerne un dispositif de commande d'une interface homme-machine, dite IHM, embarqué dans un véhicule. En effet, le dispositif comprend un boîtier configuré pour recevoir une rotule mobile en rotation dans le boîtier autour d'un point de pivot et comprenant un alésage configuré pour recevoir un arbre d'un levier, le levier étant mobile en translation par rapport à la rotule selon un axe vertical correspondant à l'axe de l'alésage et passant par le point de pivot, le levier étant en appui sur un premier bouton poussoir.

La rotule comprend également des ergots en appui sur des supports chacun mobile en translation par rapport au boîtier selon un axe parallèle à l'axe vertical et étant en appui sur des deuxièmes boutons poussoirs.

Les premiers et deuxième boutons poussoirs sont notamment configurés pour commander l'IHM en fonction d'un déplacement du levier.

La figure 1 illustre schématiquement une partie d'habitacle d'un véhicule 10, selon un exemple de réalisation particulier et non limitatif de la présente invention.

Le véhicule 10 correspond par exemple à un véhicule à moteur thermique, à moteur(s) électrique(s) ou encore un véhicule hybride avec un moteur thermique et un ou plusieurs moteurs électriques. Le véhicule 10 correspond ainsi par exemple à un véhicule terrestre, par exemple une automobile, un camion, un car.

Le véhicule 10 embarque avantageusement un ou plusieurs systèmes embarqués tels que des systèmes d'aide à la conduite, un système d'éclairage, un système d'essuyage de pare-brise ou encore un système d'infodivertissement, dit système IVI, lesquels sont reliés à un dispositif de commande 14. Cette liste de systèmes embarqués n'est cependant pas exhaustive mais a pour but d'illustrer des exemples d'utilisation d'un tel dispositif de commande 14, celui-ci étant configuré pour commander de nombreux systèmes embarqués. Ce dispositif de commande 14 est, par exemple, agencé dans une portière 15, sur une planche de bord 11 ou sur un volant 13 du véhicule 10, de manière à être facilement manipulé par un occupant du véhicule, par exemple par le conducteur sans que ce dernier n'ait à quitter la route des yeux.

Selon un exemple de réalisation particulier, le dispositif de commande 14 contrôle directement des actionneurs d'un système embarqué, par exemple des moteurs d'essuie-vitre ou des phares d'un système d'éclairage, par exemple via un ou plusieurs relais et/ou un ou plusieurs contrôleurs ou processeurs.

Selon un autre exemple de réalisation particulier, de tels systèmes embarqués comprennent ou sont également reliés à un écran 12, lequel permet d'afficher des objets graphiques en fonction des commandes activées via le dispositif de commande 14, par exemple pour guider l'utilisateur au travers de menus et/ou pour indiquer à l'utilisateur la commande reçue par le système embarqué. Ainsi, lorsqu'un occupant du véhicule 10 interagit avec le dispositif de commande 14, des informations relatives à son action sont alors présentées sur un écran 12, par exemple sur un écran 12 placé devant le conducteur du véhicule 10 et correspondant à un tableau de bord numérique du véhicule 10 ou à un écran 12 central associé au système IVI embarqué dans le véhicule 10.

L'écran 12 correspond par exemple à un écran de type LCD (de l'anglais « Liquid Crystal Display » ou en français « Affichage à cristaux liquides »), par exemple de type de type TFT (de l'anglais « Thin-Film Transistor » ou en français « Transistor en film mince »), ou OLED (de l'anglais « Organic Light-Emitting Diode » ou en français « Diode électroluminescente organique »). L'écran 12 est notamment configuré pour afficher des contenus à destination du conducteur et/ou d'un passager du véhicule 10 et est relié en communication avec le dispositif de commande 14 et un calculateur du système embarqué à commander.

L'écran 12 et le dispositif de commande 14 font ainsi partie d'une interface homme-machine associée à un système embarqué commandé, par exemple, par le calculateur du système d'essuyage de vitre ou par un autre calculateur, par exemple celui du système d'infodivertissement, dit système IVI, ce dernier étant généralement en charge des écrans embarqués dans un véhicule.

Selon un exemple de réalisation particulier, les différents calculateurs associés à des systèmes embarqués du véhicule 10, notamment un ou plusieurs calculateurs en charge de contrôler le système d'essuyage de vitres et/ou le système d'éclairage et/ou le calculateur du système IVI du véhicule 10 forment par exemple une architecture multiplexée pour la réalisation de différents services utiles pour le bon fonctionnement du véhicule 10 et pour assister le conducteur et/ou les passagers du véhicule dans le contrôle du véhicule 10. Les calculateurs et différents dispositifs embarqués communiquent et échangent des données entre eux par l'intermédiaire d'un ou plusieurs bus informatiques, par exemple un bus de communication de type bus de données CAN (de l'anglais « Controller Area Network » ou en français « Réseau de contrôleurs »), CAN FD (de l'anglais « Controller Area Network Flexible Data-Rate » ou en français « Réseau de contrôleurs à débit de données flexible »), FlexRay (selon la norme ISO 17458) ou Ethernet (selon la norme ISO/IEC 802-3).

La figure 2 illustre schématiquement le dispositif de commande 14 présent dans l'habitacle du véhicule de la figure 1, selon un exemple de réalisation particulier et non limitatif de la présente invention.

Un tel dispositif de commande 14 comprend un boîtier (non représenté dans la figure 1) configuré pour recevoir :
- un levier 141,
- une rotule 142,
- des supports 143,
- une membrane 144,
- des boutons poussoirs,
- une diode électroluminescente, et
- une carte électronique.

Un tel dispositif de commande 14 est ainsi mécatronique, c'est-à-dire combinant des éléments mécaniques comme les levier, rotules ou supports et électroniques comme les boutons poussoirs, la LED et la carte électronique.

Le dispositif de commande 14 est configuré pour permettre à l'utilisateur de commander un système embarqué en déplaçant le levier 141 par rapport au boîtier, ce dernier étant fixe par rapport à la partie du véhicule le recevant, par exemple fixe par rapport au volant 13 (le volant 13 n'étant pas fixe par rapport au véhicule 10). Plusieurs commandes sont alors possibles, chaque commande étant associée à un mouvement du levier 141 obtenu sous l'action d'un utilisateur sur une interface du levier 141. Ainsi, l'utilisateur génère une première commande lorsqu'il appuie sur la face centrale Se3 de l'interface du levier 141 selon un axe appelé par la suite axe vertical A. Des deuxièmes commandes sont également générées lorsque l'utilisateur déplace l'interface du levier 141 selon une direction normale à l'axe vertical A, par exemple en appuyant sur les côtés ou faces latérales Se1 du levier 141, le nombre de deuxièmes commandes possibles étant défini par la structure interne du dispositif de commande 14 et notamment le nombre de supports 143. Selon cet exemple de réalisation particulier, le dispositif de commande 14 comprend quatre supports 143 de manière à obtenir quatre deuxièmes commandes. Ainsi, le dispositif de commande 14 comprend une première commande et quatre deuxièmes commandes, soit un total de cinq commandes.

Selon cet exemple de réalisation particulier, il est à noter que le levier 141 comprend également une face de diffusion Se2 comprise entre la face latérale Se1 et la face centrale Se3, cette face de diffusion Se2 étant configurée pour être rétroéclairée, un matériau du levier 141 formant la face de diffusion Se2 étant alors translucide.

La figure 3 illustre schématiquement une vue en coupe du dispositif de commande 14 de la figure 2 et la figure 4 illustre un éclaté de ce même dispositif de commande 14, selon un exemple de réalisation particulier et non limitatif de la présente invention. Ces figures 3 et 4 permettent de distinguer davantage de détails de la structure interne du dispositif de commande 14.

On y distingue ainsi la rotule 142, laquelle est mobile en rotation dans le boîtier autour d'un point de pivot O, la position de ce point de pivot O étant notamment définie par la surface externe Se4 de la rotule, laquelle présente une surface de révolution et vient en appui sur une surface interne du boîtier 140, glissant sur cette dernière lorsque la rotule 142 se déplace.

La rotule 142 comprend un alésage 142a configuré pour recevoir un arbre 141a d'un levier 141, l'arbre 141a coulissant dans l'alésage 142a selon l'axe vertical A de l'alésage 142a et passant par le point de pivot O, un jeu fonctionnel étant défini entre ces deux éléments. Le levier 141 est ainsi mobile en translation par rapport à la rotule 142 selon l'axe vertical A, le levier 141 étant également en appui sur un premier bouton poussoir 146 au travers de la membrane 144 selon cet exemple de réalisation particulier.

L'appui sur l'interface 141b selon l'axe vertical A génère un déplacement du levier 141 par rapport au boîtier et par rapport à la rotule 142, la face inférieure de l'extrémité de l'arbre 141a, dite première face inférieure S1, vient alors appuyer sur la première face d'appui S1' de la membrane 144 et indirectement sur le bouton poussoir 147 situé sous la membrane 144 à l'aplomb du levier 141, c'est-à-dire agencé sous le levier 141 en suivant l'axe vertical A. L'appui du levier 141 sur le bouton poussoir 147 génère alors un contact électrique dans le bouton poussoir 147, lequel génère alors la première commande via un circuit électronique de la carte électronique 145 sur laquelle le bouton poussoir 147 est agencé.

La carte électronique 145 est ainsi configurée pour recevoir les boutons poussoirs 147 et une diode électroluminescente, dite LED 146. La LED 146 est, selon cet exemple, juxtaposée au bouton poussoir 147 agencé sous le levier 141, et est configurée pour émettre de la lumière au travers de la membrane 144 et du levier 141 jusqu'à la face de diffusion Se2 du levier 141, la membrane 144 et une partie du levier 141 étant translucides.

Le levier 141 est par exemple réalisé en matière plastique et est alors réalisé par injection bi-matière. Sa partie externe est par exemple réalisée en plastique opaque, par exemple de couleur noire et correspondant à un acrylonitrile butadiène styrène (ABS), polycarbonate (PC) ou polypropylène (PP), tandis que la partie translucide est par exemple réalisée en polycarbonate translucide ou cristal.

La membrane 144 est quant à elle réalisée en matière souple et également translucide, elle est par exemple réalisée en silicone. Cette membrane a notamment pour rôle d'assurer l'étanchéité du dispositif de commande 14, permettant d'obtenir un indice de protection adéquat pour protéger les composants électriques et électroniques présents dans le boîtier 140.

La rotule 142 comprend aussi des ergots 142b en forme de tiges s'étendant perpendiculairement à l'axe vertical A et dont une deuxième face inférieure, appelée deuxième face inférieure S2, est en appui sur une face de réception S2' des supports 143, chaque support 143 étant mobile en translation par rapport au boîtier 140 selon un axe parallèle à l'axe vertical A. Les supports 143 sont notamment guidés en translation dans le boîtier 140 au moyen de guides 143a (visibles dans la figure 2) présentant ici une forme de nervures rectilignes parallèles venant s'insérer dans des rainures agencées dans le boîtier 140. De cette manière, lorsqu'un utilisateur déplace le levier 141 dans une direction différente de celle de l'axe vertical A en appuyant par exemple sur l'une des faces latérales Se1 de l'interface 141b, le levier 141 entraîne dans son mouvement la rotule 142 et le déplacement de la rotule 142 autour de son point de pivot O génère un déplacement des ergots 142b comprenant une composante selon l'axe vertical de glissement d'un support 143. Un déplacement d'une ergot 142b vers le haut génère un décollement de cet ergot 142b par rapport au support 143 lui correspondant, c'est-à-dire que les deuxième face inférieure S2 et face de réception S2' ne sont plus en contact, tandis qu'un déplacement d'un ergot 142b vers le bas, c'est-à-dire en direction de la membrane 144, génère un appui de l'ergot 142b sur le support 143 lui correspondant, c'est-à-dire qu'un effort et un déplacement sont transmis de la deuxième face inférieure S2 à la face de réception S2'. Le support 143 est alors poussé vers la membrane 144, sa face inférieure, appelée troisième face inférieure S3, venant appuyer sur la deuxième face d'appui S3' de la membrane 144 et indirectement sur le bouton poussoir 147 situé sous la membrane 144 à l'aplomb du support 143, c'est-à-dire agencé sous le support 143 en suivant un axe vertical parallèle à l'axe vertical A. L'appui du support 143 sur le bouton poussoir 147 génère alors un contact électrique dans le bouton poussoir 147, lequel génère alors une deuxième commande via un circuit électronique de la carte électronique 145 sur laquelle le bouton poussoir 147 est agencé.

On notera que dans le cas où la rotule 142 comprend quatre ergots 142b répartis uniformément autour de l'axe vertical A (comme illustré dans la figure 2), un mouvement vers le haut d'un premier ergot 142b génère un mouvement vers le bas d'un deuxième ergot opposé au premier ergot 142b. Deux boutons poussoirs associés à deux ergots 142b opposés ne peuvent donc pas être activés en même temps.

Selon un exemple de réalisation particulier, les boutons poussoirs sont des micro-contacteurs, lesquels sont alors activés lorsque leur surface fonctionnelle est déplacée de moins d'un millimètre (1mm). Le mouvement du levier 141 est donc particulièrement faible, presque invisible, rendant la commande à la fois compact et sensible. Les mouvements du levier 141 étant distincts, pour rappel un déplacement selon l'axe vertical et, dans le cas où le dispositif de commande 14 comprend quatre supports, quatre déplacements dans deux directions et deux sens distincts les directions étant normales deux à deux, les commandes sont très précises, l'utilisateur ne risque donc pas d'activer une commande par imprécision de son mouvement. Un tel dispositif de commande 14 est ainsi qualifié de type « joystick ».

La rigidité des différents éléments et le peu de pièces présentes entre le doigt de l'utilisateur et un bouton poussoir 147 permettent également un excellent retour haptique, l'activation d'un bouton poussoir 147 étant propagée à travers les éléments jusqu'à réception par le doigt de l'utilisateur.

Ainsi, les premiers et deuxième boutons poussoirs sont activés en fonction des mouvements du levier 141 résultants des actions d'un utilisateur sur ce levier 141, lequel appuie par exemple sur la face centrale Se3 ou sur les faces latérales Se1 avec un doigt. Les premiers et deuxième boutons poussoirs étant configurés pour commander l'IHM en fonction d'un déplacement du levier 141, l'utilisateur est donc en mesure de commander précisément cette IHM en déplaçant le levier 141 et dispose selon cet exemple de cinq commandes distinctes. De plus, la fonction rétroéclairage permet à l'utilisateur de repérer facilement le dispositif de commande 14.

La présente invention concerne également un véhicule, par exemple automobile ou plus généralement un véhicule autonome à moteur terrestre, comprenant le dispositif de commande précédemment présenté et/ou une interface homme-machine comprenant le dispositif de commande et un écran.

## Revendications

1. Dispositif (14) de commande d'une interface homme-machine, dite IHM, embarqué dans un véhicule (10), ledit dispositif comprenant un boîtier configuré pour recevoir une rotule (142), ladite rotule étant mobile en rotation dans ledit boîtier autour d'un point de pivot (O) et comprenant un alésage (142a) configuré pour recevoir un arbre (141a) d'un levier (141), ledit levier étant mobile en translation par rapport à la rotule (142) selon un axe vertical (A) correspondant à l'axe dudit alésage (142a) et passant par le point de pivot (O), le levier (141) étant en appui sur un premier bouton poussoir (146),
ladite rotule (142) comprenant des ergots (142b) en appui sur des supports (143) chacun mobile en translation par rapport au boîtier selon un axe parallèle audit axe vertical (A), lesdits supports (143) étant en appui sur des deuxièmes boutons poussoirs (147),
les premiers et deuxième boutons poussoirs étant configurés pour commander ladite IHM en fonction d'un déplacement dudit levier (141).

2. Dispositif (14) selon la revendication 1, pour lequel le levier (141) est en appui sur le premier bouton poussoir (146) au travers d'une membrane (144) et lesdits supports (143) sont en appui sur les deuxièmes boutons poussoirs (147) au travers de ladite membrane (144).

3. Dispositif (14) selon la revendication 2, comprenant en outre une diode électroluminescente (146) configurée pour émettre de la lumière au travers de la membrane (144) et du levier (141) jusqu'à une face de diffusion (Se2) du levier (141), la membrane (144) et une partie du levier (141) étant translucides.

4. Dispositif (14) selon la revendication 3, comprenant en outre une carte électronique (145) configurée pour recevoir les boutons poussoirs (147) et la diode électroluminescente (146).

5. Dispositif (14) selon la revendication 3 ou 4, pour lequel le levier est réalisé par injection bi-matière.

6. Dispositif (14) selon l'une des revendications 1 à 5, lequel comprend quatre supports (143).

7. Dispositif (14) selon l'une des revendications 1 à 6, pour lequel les boutons poussoirs sont des micro-contacteurs.

8. Dispositif (14) selon l'une des revendications 1 à 7, lequel est agencé dans une portière (15), sur une planche de bord (11) ou sur un volant (13) dudit véhicule (10).

9. Système embarqué comprenant un dispositif (14) selon l'une des revendications 1 à 8 et un écran (12).

10. Véhicule comprenant le dispositif (14) selon l'une des revendications 1 à 8 ou un système embarqué selon la revendication 9.
